# DEMANDE DE BREVET EUROPEEN

(11) **EP 4 660 045 A1**
(43) Date de publication de la demande: **10.12.2025**
(21) Numéro de dépôt: 24305873.2
(22) Date de dépôt: 03.06.2024
(51) Int. Cl.: B61D 35/00, E03D 3/10

(54) **SYSTÈME DE RÉCUPÉRATION D EAU GRISE POUR UNE INSTALLATION SANITAIRE D'UN VÉHICULE ET VÉHICULE ASSOCIÉ**

(71) Demandeur: ALSTOM Holdings, 93400 Saint-Ouen-sur-Seine (FR)
(72) Inventeur: LENEUTRE, Valentin, 17220 SAINT-MÉDARD-D'AUNIS (FR); PIAT, Laurent, 17000 LA ROCHELLE (FR)
(74) Mandataire: Plasseraud IP

(57) **Abrégé**

La présente invention concerne un système de récupération d'eau grise (10), comportant :
- un réservoir intermédiaire (16) ;
- un système d'alimentation (18) du réservoir intermédiaire en eau grise, comprenant une valve d'alimentation (60);
- un système de pressurisation (20) du réservoir intermédiaire, comprenant une valve de pressurisation (72) ;
- un système de distribution d'eau de chasse (24) reliant le réservoir intermédiaire à une cuvette (36) et comprenant une valve de chasse (88) ;
- un système d'évacuation d'air (22) du réservoir intermédiaire, comprenant une valve d'évacuation d'air (80).

Le système de récupération (10) est configuré pour commander une séquence de chasse d'eau (100), en commandant le système de pressurisation (20), la valve d'alimentation (60), la valve de chasse (88) et la valve d'évacuation d'air (80).

## Description

La présente invention concerne un système de récupération d'eau grise et un véhicule associé.

Une installation sanitaire montée sur un véhicule, notamment ferroviaire, inclut généralement un lavabo alimenté par de l'eau propre et une toilette munie d'une cuvette alimentée par une source d'eau.

Après chaque utilisation, le lavabo rejette des eaux de lavage, dites également eaux grises. Comme ces eaux sont peu chargées en matières polluantes, il existe des systèmes permettant de réutiliser les eaux grises pour la chasse d'eau de la cuvette de toilette du véhicule.

L'utilisation de ce type de système est particulièrement avantageuse dans les véhicules, où ils permettent de diminuer la consommation d'eau propre en diminuant ainsi le poids total du véhicule.

Ainsi, par exemple, le document EP 2 873 583 A1 décrit un système de stockage et de distribution d'eau comportant un réservoir d'eau grise apte à stocker les eaux grises rejetées par le lavabo et à les transférer vers la cuvette de toilette pour une opération de chasse. La toilette comporte un réservoir intermédiaire, muni de moyens de mise sous vide sélective, relié par une vanne d'entrée à la cuvette et par une vanne de sortie à un réservoir d'eau usée, dans lequel l'eau noire comprenant les produits chassés de la cuvette sont également stockés.

Toutefois, cette solution est coûteuse en équipement et en place. Les nombreux réservoirs et conduits le rendent également complexes à monter dans un véhicule, en particulier dans un véhicule ferroviaire.

Un but de l'invention est donc de proposer un système de récupération d'eau grise moins coûteux en équipement tout en fonctionnant tout aussi efficacement et sans nécessité de réservoir de stockage d'eau au niveau de la zone de la cuvette.

En plus de ce but, il est constaté que, aujourd'hui, dans le cas où le lavabo est bouché, il faut obligatoirement réaliser l'opération de débouchage de manière manuelle. Or, de telles opérations manuelles ne sont pas satisfaisantes. En effet, elles nécessitent le démontage et remontage des pièces du système ce qui produit notamment des risques de fuite lors du remontage.

Un but complémentaire ou alternatif de l'invention est donc de faciliter l'activité de maintenance dans le cas où le lavabo est bouché.

A cet effet, l'invention a pour objet un système de récupération d'eau grise pour une installation sanitaire d'un véhicule, comportant :
- un lavabo comprenant un bassin de réception d'eau grise, le bassin de réception d'eau grise comportant une évacuation d'eau ;
- un réservoir intermédiaire comportant une entrée d'alimentation en eau grise, une sortie d'eau grise, et une entrée de pression pneumatique ;
- un système d'alimentation du réservoir intermédiaire en eau grise provenant du lavabo, le système d'alimentation comprenant un conduit d'eau grise et une valve d'alimentation, le conduit d'eau grise reliant l'évacuation d'eau du bassin de réception à l'entrée d'alimentation en eau grise du réservoir intermédiaire ;
- un système de pressurisation du réservoir intermédiaire comprenant un conduit de pressurisation et une valve de pressurisation, le conduit de pressurisation étant relié à l'entrée de pression pneumatique et propre à être raccordé à une source d'air comprimé ;
- un système de distribution d'eau de chasse comprenant un conduit d'eau de chasse et une valve de chasse, le conduit d'eau de chasse étant relié à la sortie d'eau grise du réservoir intermédiaire et étant propre à être raccordé à au moins une sortie de chasse d'eau d'une cuvette de toilette ;

Le système est caractérisé en ce que le réservoir intermédiaire comprend en outre une sortie d'évacuation d'air, le système de récupération comprenant aussi un système d'évacuation d'air du réservoir intermédiaire, le système d'évacuation d'air comprenant un conduit d'évacuation d'air et une valve d'évacuation d'air, le conduit d'évacuation d'air étant propre à relier la sortie d'évacuation d'air du réservoir intermédiaire à la pression atmosphérique, le système de récupération comprenant en outre une unité de traitement, l'unité de traitement étant configurée pour commander la mise en oeuvre d'au moins une séquence de chasse d'eau, au cours de laquelle l'unité de traitement commande au moins le système de pressurisation, la valve d'alimentation, la valve de chasse et la valve d'évacuation d'air.

Ainsi, l'évacuation d'air à la pression atmosphérique permet de réguler facilement la pression au sein du réservoir intermédiaire tout en limitant l'utilisation d'équipements supplémentaires tels qu'un réservoir annexe.

Selon des modes de réalisation particuliers, le système de récupération d'eau grise comprend l'une ou plusieurs des caractéristiques suivantes, prise(s) isolément ou selon toutes les combinaisons techniquement possibles :
- les valve d'alimentation, valve de chasse, valve de pressurisation et valve d'évacuation d'air sont chacune respectivement propres à présenter au moins une configuration ouverte au passage de fluide et une configuration fermée au passage de fluide, et, au cours de la séquence de chasse d'eau, l'unité de traitement commande le passage de la valve d'alimentation et de la valve d'évacuation d'air à la configuration fermée, puis le passage de la valve de pressurisation et de la valve de chasse à la configuration ouverte ;
- le réservoir intermédiaire comprend aussi un capteur de niveau d'eau propre à mesurer un niveau d'eau dans un volume intérieur de stockage du réservoir intermédiaire, l'unité de traitement étant configurée pour commander la mise en oeuvre de ladite séquence de chasse d'eau en fonction d'un niveau d'eau mesuré par le capteur de niveau d'eau ;
- le réservoir intermédiaire comporte une entrée d'eau de recharge et le système de récupération comprend aussi un système de recharge en eau du réservoir intermédiaire, le système de recharge comprenant un conduit de recharge et une valve de recharge, le conduit de recharge étant relié à l'entrée d'eau de recharge du réservoir intermédiaire et propre à être raccordé à une source d'eau de recharge ; et, au cours de la séquence de chasse d'eau, l'unité de traitement est configurée pour commander en outre la valve de recharge en fonction d'un niveau d'eau mesuré par le capteur de niveau d'eau, pour remplir le réservoir intermédiaire si le niveau d'eau mesuré par le capteur de niveau d'eau est inférieur à un niveau d'eau minimal prédéterminé ;
- le réservoir intermédiaire comprend aussi un capteur de niveau d'eau propre à mesurer un niveau d'eau dans un volume intérieur de stockage du réservoir intermédiaire,
- le système d'alimentation comprend aussi un conduit d'eau usée relié au réservoir intermédiaire et une valve de rebut, l'unité de traitement étant configurée pour commander la mise en oeuvre d'au moins une séquence de vidange du réservoir intermédiaire, au cours de laquelle l'unité de traitement commande au moins le système de pressurisation, la valve de rebut), la valve d'alimentation, la valve d'évacuation d'air et la valve de chasse, la séquence de vidange étant commandée en fonction d'un niveau d'eau mesuré par le capteur de niveau d'eau ;
- les valve d'alimentation, valve de chasse, valve de pressurisation, valve d'évacuation d'air et valve de rebut sont chacune respectivement propres à présenter au moins une configuration ouverte au passage de fluide et une configuration fermée au passage de fluide, et, au cours de la séquence de vidange, l'unité de traitement commande le passage à la configuration fermée de la valve d'alimentation, de la valve de chasse et de la valve d'évacuation d'air, puis le passage à la configuration ouverte de la valve de pressurisation et de la valve de rebut ;
- l'unité de traitement est configurée pour commander la mise en oeuvre d'au moins une séquence de débouchage du conduit d'eau grise vers le bassin de réception d'eau grise, au cours de laquelle l'unité de traitement commande au moins le système de pressurisation, la valve d'alimentation, la valve de chasse et la valve d'évacuation d'air ;
- les valve d'alimentation, valve de chasse, valve de pressurisation et valve d'évacuation d'air sont chacune respectivement propres à présenter au moins une configuration ouverte au passage de fluide et une configuration fermée au passage de fluide, et, au cours de la séquence de débouchage, l'unité de traitement commande le passage à la configuration fermée de la valve d'alimentation, de la valve de chasse et de la valve d'évacuation d'air, puis le passage à la configuration ouverte de la valve de pressurisation, puis le passage à la configuration ouverte de la valve d'alimentation ;
- le réservoir intermédiaire constitue l'unique réservoir de stockage d'eau qui est propre à alimenter la cuvette de toilette pour une séquence de chasse d'eau et/ou dans lequel le système de distribution d'eau de chasse est dépourvu de réservoir interposé et/ou de pompe hydraulique.

L'invention concerne également un véhicule, comportant une installation sanitaire comprenant un système de récupération tel que décrit précédemment, le véhicule comprenant en outre une conduite pneumatique d'air comprimé, le système de pressurisation étant connecté à la conduite pneumatique.

L'invention sera mieux comprise à la lecture de la description qui va suivre, donnée uniquement à titre d'exemple et faite en se référant aux dessins annexés, sur lesquels :
- [Fig 1] la figure 1 est une représentation schématique d'un véhicule comprenant un exemple de système de récupération d'eau grise selon l'invention ; et
- [Fig 2] la figure 2 correspond à des organigrammes schématiques de séquences de fonctionnement du système de récupération de la figure 1.

Un véhicule 6 comprenant une installation sanitaire 8 est illustré sur la figure 1.

Le véhicule 6 est par exemple un véhicule ferroviaire. Alternativement, le véhicule 6 est tout type de véhicule propre à comprendre une telle installation sanitaire 8, par exemple un navire, un aéronef ou un véhicule motorisé à roues tel qu'un bus.

Le véhicule 6 comporte de préférence une conduite pneumatique de gaz comprimé 9A. La conduite pneumatique 9A est typiquement propre à alimenter des consommateurs pneumatiques du véhicule 6. Chaque consommateur pneumatique est propre à présenter une configuration de fonctionnement, au cours de laquelle le consommateur pneumatique consomme du gaz comprimé pour mettre en oeuvre une fonction.

Le véhicule 6 comprend aussi de préférence une source d'eau de recharge 9B.

Avantageusement, le véhicule 6 comprend un réservoir d'eau usée 9C destiné à recevoir et stocker au moins les eaux noires produites lors d'un trajet du véhicule 6.

L'installation sanitaire 8 est consacrée à la discrétion et l'intimité du moment de soulagement volontaire des déjections corporelles d'un passager du véhicule 6, et à l'hygiène corporelle, en particulier des mains, du passager.

Pour ce faire, l'installation sanitaire 8 délimite un espace d'accueil d'un passager du véhicule 6, qui est propre à être fermé.

L'installation sanitaire 8 comprend un système de récupération d'eau grise 10.

Dans ce qui suit, le système de récupération 10 est illustré et décrit comme étant compris dans cette installation sanitaire 8. Cependant, l'invention concerne aussi le système de récupération d'eau grise 10 de manière isolée.

Le système de récupération d'eau grise 10 comporte un lavabo 12, un réservoir intermédiaire 16, un système d'alimentation 18 en eau grise du réservoir intermédiaire 16, un système de pressurisation 20, un système d'évacuation d'air 22, et un système de distribution d'eau de chasse 24.

Le système de récupération 10 comprend aussi de préférence une toilette 14.

Dans un mode de réalisation préféré de l'invention, le système de récupération 10 comporte aussi un système de recharge 26 en eau du réservoir intermédiaire 16.

Le système de récupération 10 comporte également une unité de traitement 28 propre à commander différentes séquences et mode de fonctionnement du système de récupération 10 comme cela sera décrit plus en détails par la suite.

Le lavabo 12 est destiné au lavage des mains d'un utilisateur de l'installation sanitaire 8.

Le lavabo 12 comprend un robinet 30 propre à permettre l'écoulement d'une eau destinée au lavage de mains. Le robinet 30 est en particulier propre à autoriser et interdire l'écoulement d'eau.

Le lavabo 12 comprend par exemple un organe de commande propre à actionner le robinet 30 pour permettre l'écoulement d'eau. Par exemple, l'actionnement de l'organe de commande autorise l'écoulement d'eau pendant une durée prédéterminée de lavage de main. Le volume d'eau s'écoulant pendant la durée prédéterminée de lavage de main est par exemple compris entre 20 cl et 40 cl, par exemple égal à 30 cl.

Le lavabo 12 comprend un bassin de réception d'eau grise 32.

Le bassin de réception d'eau grise 32 comporte une évacuation d'eau 34.

Le bassin de réception d'eau grise 32 comporte de préférence une vasque, l'évacuation d'eau 34 étant par exemple disposée au point le plus bas de la vasque.

L'eau s'écoulant depuis le robinet 30 est reçue dans la vasque du bassin de réception d'eau grise 32, puis est évacuée par l'évacuation d'eau 34.

Le lavabo 12 comprend aussi de préférence un meuble technique supportant le bassin de réception d'eau gris. Le meuble technique est fermé à l'utilisateur de l'installation sanitaire 8 mais est propre à être ouvert par un technicien.

La toilette 14 comprend une cuvette 36 de toilette et au moins une sortie de chasse d'eau 37.

La cuvette 36 comporte une évacuation d'eau 34.

La cuvette 36 est disposée à distance du meuble technique.

La toilette 14 comprend de préférence au moins deux sorties de chasse d'eau 37, par exemple au moins trois sorties de chasse d'eau 37. Alternativement, la toilette 14 ne comprend qu'une unique sortie de chasse d'eau 37.

La toilette 14 comprend de préférence un système de commande 38 du déclenchement d'une chasse d'eau par un utilisateur de l'installation sanitaire 8.

Le système de commande 38 est actionnable par l'utilisateur, est configuré pour générer un signal de commande de déclenchement d'une chasse d'eau suite à l'actionnement. Le système de commande 38 comprend par exemple un organe de commande manuellement actionnable par l'utilisateur. L'organe de commande est par exemple un bouton.

La toilette 14 comprend également un conduit de purge 40 et une valve de purge 42.

Le conduit de purge 40 relie la cuvette 36 au réservoir d'eau usée 9C du véhicule 6.

En particulier, le conduit de purge 40 relie l'évacuation d'eau 34 de la cuvette 36 au réservoir d'eau usée 9C du véhicule 6.

La valve de purge 42 est propre à présenter au moins une configuration ouverte au passage de fluide et une configuration fermée au passage de fluide.

De préférence, la valve de purge 42 est une électrovalve. Ainsi, le passage d'une des configurations à une autre de la valve de purge 42 est commandable, par exemple par l'unité de traitement 28.

Lors d'une chasse d'eau, de l'eau est évacuée par chaque sortie de chasse d'eau 37 dans la cuvette 36. L'eau est par la suite évacuée de la cuvette 36 par le conduit de purge 40 vers le réservoir d'eau usée 9C.

Le réservoir intermédiaire 16 est destiné à recevoir et stocker l'eau grise provenant du robinet 30 du lavabo 12, en particulier afin d'alimenter la cuvette 36 de toilette avec l'eau stockée.

Le réservoir intermédiaire 16 constitue l'unique réservoir de stockage d'eau qui est propre à alimenter la cuvette 36 de toilette pour une séquence de chasse d'eau 100.

Le réservoir intermédiaire 16 est disposé sous le lavabo 12, en particulier sous le bassin de réception. Par « disposé sous », on entend qu'un plan vertical coupe à la fois le bassin de réception et le réservoir intermédiaire 16.

Le réservoir intermédiaire 16 est par exemple disposé dans le meuble technique du lavabo 12. Il est ainsi possible de garantir un accès facilité à l'unique réservoir d'eau destiné à la séquence de chasse d'eau 100.

De manière générale, le réservoir intermédiaire 16 comporte une entrée d'alimentation 44 en eau grise, une sortie d'eau grise 46 et une entrée de pression pneumatique 48. L'entrée d'alimentation 44 en eau grise, la sortie d'eau grise 46 et l'entrée de pression pneumatique 48 sont distinctes.

Le réservoir intermédiaire 16 comprend en outre une sortie d'évacuation d'air 50. La sortie d'évacuation d'air 50 est alors distincte de l'entrée d'alimentation 44 en eau grise, de la sortie d'eau grise 46 et de l'entrée de pression pneumatique 48.

De préférence, le réservoir intermédiaire 16 comporte aussi une entrée d'eau de recharge 52. L'entrée d'eau de recharge 52 est alors par exemple distincte de l'entrée d'alimentation 44 en eau grise. L'entrée d'eau de recharge 52 est distincte de la sortie d'eau grise 46, de l'entrée de pression pneumatique 48, et le cas échéant de la sortie d'évacuation d'air 50.

Le réservoir intermédiaire 16 comprend des parois délimitant un volume intérieur de stockage 54. Les parois du réservoir intermédiaires 16 comprennent par exemple des parois latérales, une paroi de fond et une paroi de toit, les parois latérales reliant la paroi de fond à la paroi de toit.

Lesdites parois délimitent les différentes entrées et sorties du réservoir intermédiaire 16.

L'entrée d'alimentation 44 est par exemple délimitée dans une des parois latérales. La sortie d'eau grise 46 est par exemple délimitée dans la paroi de fond. L'entrée de pression pneumatique 48 est par exemple délimitée dans la paroi de toit. La sortie d'évacuation d'air 50 est par exemple délimitée dans la paroi de toit. L'entrée d'eau de recharge 52 est par exemple délimitée dans l'une des parois latérales.

Lesdites parois sont par exemple venues de matière.

Le volume intérieur de stockage 54 est de préférence supérieur à 1,0 L, avantageusement compris entre 1,0 L et 5,0 L, par exemple compris entre 2,0 L et 3,0 L.

Un tel volume intérieur de stockage 54 permet de gaspiller le moins possible d'eau utilisable pour la chasse d'eau de la cuvette 36. En effet, un tel volume permet d'accueillir de multiples utilisations du lavabo 12, ce qui permet d'éviter l'utilisation de la fonction de vidange qui sera décrite par la suite.

Le réservoir intermédiaire 16 se distingue ainsi d'un simple conduit.

Le réservoir intermédiaire 16 stocke ainsi un mélange de fluides, comprenant de l'eau et du gaz.

Comme cela sera décrit plus en détails ultérieurement, le réservoir intermédiaire 16 est adapté pour monter en pression et éjecter du fluide à travers la sortie d'eau grise 46, lors d'une séquence de chasse par exemple, et/ou à travers l'entrée d'alimentation 44, lors d'une séquence de vidange 110 ou de débouchage 118 du conduit d'eau grise 58 par exemple.

Les parois du réservoir intermédiaires 16 sont suffisamment rigides pour ne pas se déformer pendant une telle montée en pression.

De préférence, le réservoir intermédiaire 16 comprend aussi un capteur de niveau d'eau 56. Le capteur de niveau d'eau 56 est propre à mesurer un niveau d'eau dans le volume intérieur de stockage 54 du réservoir intermédiaire 16.

Le capteur de niveau d'eau 56 est de préférence propre à mesurer en continue ou à intervalles réguliers le niveau d'eau dans le volume intérieur de stockage 54 et à envoyer à l'unité de traitement 28 une information représentative du niveau d'eau mesuré.

Le système d'alimentation 18 permet l'alimentation du réservoir intermédiaire 16 en eau grise provenant du lavabo 12.

Le système d'alimentation 18 comprend un conduit d'eau grise 58 et une valve d'alimentation 60.

Le système d'alimentation 18 comprend aussi de préférence une valve de rebut 62.

Comme illustré sur la figure 1, le conduit d'eau grise 58 relie le bassin de réception 32 au réservoir intermédiaire 16.

Le conduit d'eau grise 58 permet ainsi l'alimentation du réservoir intermédiaire 16 en eau provenant du lavabo 12.

En particulier, le conduit d'eau grise 58 relie l'évacuation d'eau 34 du bassin de réception 32 à l'entrée d'alimentation 44 en eau grise du réservoir intermédiaire 16.

Dans l'exemple de réalisation illustré sur la figure 1, le conduit d'eau grise 58 comprend un tronçon principal 64 débouchant sur l'évacuation d'eau 34 du bassin de réception et au moins une première branche 66 débouchant dans l'entrée d'alimentation 44 en eau grise du réservoir intermédiaire 16.

Par exemple, le conduit d'eau grise 58 comprend en outre une deuxième branche 68, distincte de la première branche 66, qui débouche dans le réservoir d'eau usée 9C du véhicule 6. La deuxième branche 68 correspond alors à un conduit d'eau usée 68.

La valve d'alimentation 60 est apte à contrôler un écoulement de l'eau entre le bassin de réception et le réservoir intermédiaire 16.

La valve d'alimentation 60 est par exemple placée sur le tronçon principal 64, comme dans l'exemple de la figure 1, ou sur la première branche 66.

La valve d'alimentation 60 est propre à présenter au moins une configuration ouverte au passage de fluide et une configuration fermée au passage de fluide.

De préférence, la valve d'alimentation 60 est une électrovalve. Ainsi, le passage d'une des configurations à une autre de la valve d'alimentation 60 est commandable, par exemple par l'unité de traitement 28.

Dans la configuration ouverte de la valve d'alimentation 60, de l'eau est propre à s'écouler dans un sens d'écoulement depuis le bassin de réception 32 vers le réservoir intermédiaire 16 et/ou dans l'autre sens d'écoulement depuis le réservoir d'intermédiaire 16 vers le bassin de réception 32.

Ainsi, la valve d'alimentation 60 n'est pas un clapet anti-retour.

Dans la configuration fermée de la valve d'alimentation 60, aucun liquide ne peut passer la valve d'alimentation 60 dans un sens d'écoulement comme dans l'autre.

La valve de rebut 62 est apte à contrôler un écoulement de l'eau entre le bassin de réception 32 et le réservoir d'eau usée 9C du véhicule 6.

La valve de rebut 62 est distincte de la valve d'alimentation 60.

La valve de rebut 62 est par exemple placée sur la deuxième branche 68.

La valve de rebut 62 est propre à présenter au moins une configuration ouverte au passage de fluide et une configuration fermée au passage de fluide.

De préférence, la valve de rebut 62 est une électrovalve. Ainsi, le passage d'une des configurations à une autre de la valve de rebut 62 est commandable, par exemple par l'unité de traitement 28.

Dans la configuration ouverte de la valve de rebut 62, de l'eau est propre à s'écouler dans un sens d'écoulement depuis le bassin de réception 32 vers le réservoir d'eau usée 9C.

Ainsi, la valve de rebut 62 n'est pas un clapet anti-retour.

Dans la configuration fermée de la valve de rebut 62, aucun liquide ne peut passer la valve de rebut 62 dans un sens d'écoulement comme dans l'autre.

De plus, la valve de rebut 62 en configuration fermée permet d'éviter les problèmes de remontée d'odeur provenant du réservoir d'eau usée 9C.

Le système de pressurisation 20 est propre à pressuriser le réservoir intermédiaire 16, par exemple dans le but de mener une séquence de chasse d'eau 100, et/ou une séquence de vidange 110, et/ou une séquence de débouchage 118 du conduit d'eau grise 58.

Par « pressuriser », on entend que le système de pressurisation est propre à faire monter la pression des fluides contenus dans le réservoir intermédiaire 16.

Le système de pressurisation 20 comprend un conduit de pressurisation 70 et une valve de pressurisation 72.

Le système de pressurisation 20 comprend de préférence aussi un capteur de pression 74 dans le conduit de pressurisation 70. Le capteur de pression 74 est par exemple un manomètre.

Le système de pressurisation 20 comprend aussi de préférence un clapet anti-retour 76, distinct de la valve de pressurisation 72. Le clapet anti-retour 76 est par exemple disposé entre le réservoir intermédiaire 16 et la valve de pressurisation 72. Le clapet anti-retour 76 permet d'éviter les remontées d'eau dans le conduit de pressurisation 70.

Comme illustré sur la figure 1, le conduit de pressurisation 70 est propre à relier, et sur la figure 1 relie, le réservoir intermédiaire 16 à une source de gaz comprimé.

La source de gaz comprimé comprend par exemple la conduite pneumatique 9A de gaz comprimé du véhicule 6.

Le gaz comprimé est par exemple de l'air comprimé.

Le conduit de pressurisation 70 permet ainsi l'alimentation du réservoir intermédiaire 16 en gaz comprimé.

En particulier, le conduit de pressurisation 70 relie la source de gaz comprimé à l'entrée de pression pneumatique 48 du réservoir intermédiaire 16. Le conduit de pressurisation 70 débouche sur l'entrée de pression pneumatique 48.

La valve de pressurisation 72 est par exemple placée sur le conduit de pressurisation 70, comme dans l'exemple de la figure 1.

La valve de pressurisation 72 est propre à présenter au moins une configuration ouverte au passage de fluide et une configuration fermée au passage de fluide.

De préférence, la valve de pressurisation 72 est une électrovalve. Ainsi, le passage d'une des configurations à une autre de la valve de pressurisation 72 est commandable, par exemple par l'unité de traitement 28.

Dans la configuration ouverte de la valve de pressurisation 72, du gaz comprimé est propre à circuler dans un sens de circulation depuis la source de gaz comprimé vers le réservoir intermédiaire 16.

Ainsi, la valve de pressurisation 72 n'est pas un clapet anti-retour.

Dans la configuration fermée de la valve de pressurisation 72, aucun gaz ne peut passer la valve de pressurisation 72 dans un sens de circulation comme dans l'autre.

Le système d'évacuation d'air 22 est propre à évacuer du gaz présent dans le réservoir intermédiaire 16, en particulier du gaz présent dans le volume intérieur de stockage 54 du réservoir intermédiaire 16.

Le système d'évacuation d'air 22 comprend un conduit d'évacuation d'air 78 et une valve d'évacuation d'air 80.

Le conduit d'évacuation d'air 78 est propre à relier, et sur la figure 1 relie, le réservoir intermédiaire 16 à la pression atmosphérique.

En particulier, le conduit d'évacuation d'air 78 relie la sortie d'évacuation d'air 50 du réservoir intermédiaire 16 à la pression atmosphérique.

Le conduit d'évacuation d'air 78 débouche dans la sortie d'évacuation d'air 50.

La valve d'évacuation d'air 80 est par exemple placée sur le conduit d'évacuation d'air 78, comme dans l'exemple de la figure 1.

La valve d'évacuation d'air 80 est propre à présenter au moins une configuration ouverte au passage de fluide et une configuration fermée au passage de fluide.

De préférence, la valve d'évacuation d'air 80 est une électrovalve. Ainsi, le passage d'une des configurations à une autre de la valve d'évacuation d'air 80 est commandable, par exemple par l'unité de traitement 28.

Dans la configuration ouverte de la valve d'évacuation d'air 80, du gaz est propre à circuler dans un sens de circulation depuis le réservoir intermédiaire 16 vers la pression atmosphérique.

Ainsi, la valve d'évacuation d'air 80 n'est pas un clapet anti-retour.

Dans la configuration fermée de la valve d'évacuation d'air 80, aucun gaz ne peut passer la valve d'évacuation d'air 80 dans un sens de circulation comme dans l'autre.

Le système de recharge 26 en eau du réservoir intermédiaire 16 comprend un conduit de recharge 82 et une valve de recharge 84.

Le conduit de recharge 82 est propre à relier, et sur la figure 1 relie, la source d'eau de recharge 9B du véhicule 6 au réservoir intermédiaire 16.

Le conduit de recharge 82 permet ainsi l'alimentation du réservoir intermédiaire 16 en eau provenant de la source d'eau de recharge 9B.

En particulier, le conduit de recharge 82 relie la source d'eau de recharge 9B à l'entrée d'eau de recharge 52 du réservoir intermédiaire 16.

Le conduit de recharge 82 débouche dans l'entrée d'eau de recharge 52.

La valve de recharge 84 est apte à contrôler un écoulement de l'eau entre la source d'eau de recharge 9B et le réservoir intermédiaire 16.

La valve de recharge 84 est par exemple placée sur le conduit de recharge 82, comme dans l'exemple de la figure 1.

La valve de recharge 84 est propre à présenter au moins une configuration ouverte au passage de fluide et une configuration fermée au passage de fluide.

De préférence, la valve de recharge 84 est une électrovalve. Ainsi, le passage d'une des configurations à une autre de la valve de recharge 84 est commandable, par exemple par l'unité de traitement 28.

Dans la configuration ouverte de la valve de recharge 84, de l'eau est propre à s'écouler dans un sens d'écoulement depuis la source d'eau de recharge 9B vers le réservoir intermédiaire 16.

Ainsi, la valve de recharge 84 n'est pas un clapet anti-retour.

Dans la configuration fermée de la valve de recharge 84, aucun liquide ne peut passer la valve de recharge 84 dans un sens d'écoulement comme dans l'autre.

Le système de distribution d'eau de chasse 24 est propre à distribuer de l'eau de chasse vers la cuvette 36 de la toilette 14.

Le système de distribution d'eau de chasse 24 comprend un conduit d'eau de chasse 86 et une valve de chasse 88.

De préférence, le système de distribution d'eau de chasse 24 est dépourvu de réservoir additionnel interposé et/ou de pompe hydraulique.

Le conduit d'eau de chasse 86 est propre à relier, et sur la figure 1 relie, le réservoir intermédiaire 16 à la toilette 14.

Le conduit d'eau de chasse 86 permet ainsi l'alimentation de la toilette 14 en eau provenant du réservoir intermédiaire 16.

En particulier, le conduit d'eau de chasse 86 relie la sortie d'eau grise 46 du réservoir intermédiaire 16 à chaque sortie de chasse d'eau 37 de la toilette 14.

Le conduit d'eau de chasse 86 comprend un tronçon principal 90 commun et, pour chaque sortie de chasse d'eau 37, une branche.

Chaque branche débouche dans la sortie de chasse d'eau 37 qui lui est associée.

La valve de chasse 88 est apte à contrôler un écoulement de l'eau entre le réservoir intermédiaire 16 et la cuvette 36 de la toilette 14.

La valve de chasse 88 est par exemple placée sur le tronçon principal 90 du conduit d'eau de chasse 86, comme dans l'exemple de la figure 1.

La valve de chasse 88 est propre à présenter au moins une configuration ouverte au passage de fluide et une configuration fermée au passage de fluide.

De préférence, la valve de chasse 88 est une électrovalve. Ainsi, le passage d'une des configurations à une autre de la valve de chasse 88 est commandable, par exemple par l'unité de traitement 28.

Dans la configuration ouverte de la valve de chasse 88, de l'eau est propre à s'écouler dans un sens d'écoulement depuis le réservoir intermédiaire 16 vers la cuvette 36 de la toilette 14.

Ainsi, la valve de chasse 88 n'est pas un clapet anti-retour.

Dans la configuration fermée de la valve de chasse 88, aucun liquide ne peut passer la valve de chasse 88 dans un sens d'écoulement comme dans l'autre.

L'unité de traitement 28 comprend par exemple un dispositif de traitement informatique connecté de manière opérationnelle à une mémoire informatique, par exemple, un processeur de signal numérique (DSP), un microcontrôleur, un réseau de cellules programmables (FPGA) et/ou un circuit intégré dédié (ASIC) capables d'exécuter diverses opérations de traitement de données et de fonctions, en particulier capables d'exécuter au moins les fonctions décrites par la suite.

Le dispositif de traitement informatique comprend par exemple un seul processeur. Alternativement, le dispositif de traitement informatique comprend plusieurs processeurs, qui sont situés dans une même zone géographique, ou sont, au moins partiellement, situés dans des zones géographiques différentes et sont alors propres à communiquer entre eux.

A chaque occurrence du terme « mémoire », on entend toute mémoire informatique volatile ou non volatile appropriée au sujet actuellement divulgué, telle qu'une mémoire vive (RAM), une mémoire morte (ROM) ou d'autres éléments électroniques, optique, magnétique ou tout autre support de stockage lisible par ordinateur sur lequel les données et les fonctions décrites ici sont par exemple stockés.

Par conséquent, la mémoire est un support de stockage tangible où les données et les fonctions décrites ici sont par exemple stockés sous une forme non transitoire.

L'unité de traitement 28 est connectée au système d'alimentation 18, au système de pressurisation 20, au système de distribution d'eau de chasse 24 et au système d'évacuation d'air 22.

Plus précisément, l'unité de traitement 28 est propre à commander la valve d'alimentation 60, la valve de pressurisation 72, la valve de chasse 88 et la valve d'évacuation d'air 80.

L'unité de traitement 28 est aussi de préférence connectée au système de recharge 26 et au capteur de niveau d'eau 56. Plus précisément, l'unité de traitement 28 est alors propre à commander la valve de recharge 84.

L'unité de traitement 28 est configurée pour commander la mise en oeuvre de différentes séquences 100, 110, 118 et mode de fonctionnement détaillées ci-après et illustrés sur la figure 2.

L'unité de traitement 28 est propre à commander le passage du système de récupération 10 à un mode nominal d'alimentation en eau grise du réservoir intermédiaire 16.

Il s'agit du mode dans lequel le système de récupération 10 est commandé par défaut.

Dans le mode nominal, la valve d'alimentation 60 et la valve d'évacuation d'air 80 sont en configuration ouverte et la valve de rebut 62, la valve de chasse 88, la valve de pressurisation 72 et la valve de recharge 84 sont en configuration fermée.

Au cours du mode nominal, de l'eau grise provenant du robinet 30 du lavabo 12 est reçue et stockée dans le réservoir intermédiaire 16, au fur et à mesure de l'usage du lavabo 12 par des utilisateurs de l'installation sanitaire 8. L'évacuation d'air du réservoir intermédiaire 16, au fur et à mesure du remplissage en eau grise est permise par la valve d'évacuation d'air 80 en configuration ouverte.

Avant et après le déclenchement de chaque séquence décrite ci-après, l'unité de traitement 28 positionne le système de récupération 10 dans le mode nominal en commandant le passage desdites valves dans leurs configurations ci-dessus.

L'unité de traitement 28 est configurée pour commander la mise en oeuvre d'au moins une séquence de chasse d'eau 100 illustrée sur la figure 2.

La séquence de chasse d'eau 100 est destinée à évacuer des déjections corporelles dans la cuvette 36, notamment vers le réservoir d'eau usée 9C du véhicule 6.

La séquence de chasse d'eau 100 comprend une étape de déclenchement 102, une étape de vidage 104 du réservoir intermédiaire 16, puis par exemple une étape 106 de retour au mode nominal d'alimentation en eau grise.

Dans un mode de réalisation préféré, l'unité de traitement 28 est configurée pour commander la mise en oeuvre du vidage du réservoir intermédiaire 16 en fonction d'un niveau d'eau dans le réservoir intermédiaire 16 mesuré par le capteur de niveau d'eau 56. La séquence de chasse d'eau 100 comprend alors, avant le vidage 104, une étape 108 de vérification et de recharge du niveau d'eau dans le réservoir intermédiaire 16.

La séquence de chasse d'eau 100 est par exemple déclenchée à la réception, par l'unité de traitement 28, d'un signal de commande de déclenchement d'une chasse d'eau fourni par le système de commande 38 de la toilette 14, suite à l'actionnement du système de commande 38 par un utilisateur de l'installation sanitaire 8.

A la réception du signal de commande de déclenchement, le système de récupération 10 est préalablement dans le mode nominal d'alimentation en eau grise. L'unité de traitement 28 est configurée pour commander le passage du système de récupération 10 du mode nominal d'alimentation en eau grise du réservoir intermédiaire 16 à la séquence de chasse d'eau 100.

Dans le mode de réalisation préféré, lors de l'étape 108 de vérification et de recharge, l'unité de traitement 28 est configurée pour vérifier et recharger un niveau d'eau dans le réservoir intermédiaire 16.

Plus précisément, l'unité de traitement 28 est configurée pour acquérir une information représentative d'un niveau d'eau dans le réservoir intermédiaire 16, par le capteur de niveau d'eau 56.

En fonction du niveau d'eau mesuré par le capteur de niveau d'eau 56, l'unité de traitement 28 est configurée pour commander la valve de recharge 84.

L'unité de traitement 28 est configurée pour commander la valve de recharge 84 en fonction d'un niveau d'eau mesuré par le capteur de niveau d'eau 56, pour remplir le réservoir intermédiaire 16 si le niveau d'eau mesuré par le capteur de niveau d'eau 56 est inférieur à un niveau d'eau minimal prédéterminé.

Plus précisément, l'unité de traitement 28 est configurée pour commander le passage de la valve de recharge 84 de la configuration fermée à la configuration ouverte si le niveau d'eau mesuré par le capteur de niveau d'eau 56 est inférieur au niveau d'eau minimal prédéterminé.

Le réservoir intermédiaire 16 est alors alimenté par la source d'eau de recharge 9B. Au cours de l'alimentation en eau, lorsque le niveau d'eau mesuré par le capteur de niveau d'eau 56 passe au moins au-dessus du niveau d'eau minimal prédéterminé, l'unité de traitement 28 commande le passage de la valve de recharge 84 à la configuration fermée.

Au cours de l'alimentation en eau de l'étape de recharge, l'unité de traitement 28 commande de préférence le passage de la valve d'évacuation d'air 80 à la configuration ouverte. Lorsque le niveau d'eau mesuré par le capteur de niveau d'eau 56 est supérieur ou égal au niveau d'eau minimal prédéterminé, l'unité de traitement 28 commande le passage de la valve d'évacuation d'air 80 à la configuration fermée.

Au cours de l'étape de vidage 104 du réservoir intermédiaire 16, l'unité de traitement 28 commande le système de pressurisation 20, la valve d'alimentation 60, la valve de chasse 88 et la valve d'évacuation d'air 80.

Au cours de l'étape de vidage 104, l'unité de traitement 28 est configurée pour commander le passage de la valve d'alimentation 60 et de la valve d'évacuation d'air 80 à la configuration fermée, puis le passage de la valve de pressurisation 72 et de la valve de chasse 88 à la configuration ouverte.

Au cours de l'étape de vidage 104, l'eau grise provenant du robinet 30 du lavabo 12 ne peut plus alimenter le réservoir intermédiaire 16 grâce à la configuration fermée de la valve d'alimentation 60. De plus, le réservoir intermédiaire 16 est étanche à l'air grâce à la configuration fermée de la valve d'évacuation d'air 80.

De préférence, l'unité de traitement 28 commande le passage de la configuration fermée à la configuration ouverte de la valve de chasse 88 après un temps minimal de montée en pression du réservoir intermédiaire 16, pris à partir du passage de la valve de pressurisation 72 à la configuration ouverte. Ce temps minimal est par exemple prédéterminé et stocké dans la mémoire de l'unité de traitement 28.

L'eau contenue dans le réservoir intermédiaire 16 s'écoule alors par la valve de chasse 88, à travers le conduit d'eau de chasse 86, jusqu'à chaque sortie de chasse 37, puis dans la cuvette 36 de la toilette.

Par la suite, l'unité de traitement 28 est configurée pour commander un retour au mode nominal d'alimentation en eau grise. Plus précisément, l'unité de traitement 28 est configurée pour commander le passage de la valve de pressurisation 72 et de la valve de chasse 88 à la configuration fermée, puis le passage de la valve d'alimentation 60 et de la valve d'évacuation d'air 80 à la configuration ouverte.

Le retour 106 au mode nominal d'alimentation en eau grise est par exemple commandé après un temps minimal de vidage du réservoir intermédiaire 16, pris à partir du passage de la valve de chasse 88 à la configuration ouverte. Alternativement, le retour au mode nominal d'alimentation en eau grise est par exemple commandé après que le niveau d'eau dans le réservoir intermédiaire 16, mesuré par le capteur de niveau d'eau 56, atteint un niveau prédéterminé de fin de vidage.

L'unité de traitement 28 est de préférence configurée pour commander une séquence de vidange 110 du réservoir intermédiaire 16, illustrée sur la figure 2, au cours de laquelle l'unité de traitement 28 commande le système de pressurisation 20, la valve de rebut 62, la valve d'alimentation 60, la valve d'évacuation d'air 80 et la valve de chasse 88.

La séquence de vidange 110 comprend une étape 112 de déclenchement, une étape 114 de vidange du réservoir intermédiaire 16, puis par exemple une étape 116 de retour au mode nominal d'alimentation en eau grise.

La séquence de vidange 110 est par exemple déclenchée en fonction d'un niveau d'eau mesuré dans le réservoir intermédiaire 16 par le capteur de niveau d'eau 56.

La séquence de vidange 110 est par exemple déclenchée si le niveau d'eau mesuré est supérieur à un niveau maximal autorisé.

Ce niveau maximal autorisé correspond en particulier à un niveau d'eau au-delà duquel le réservoir intermédiaire 16 ne pourrait plus recevoir et stocker d'eau provenant du lavabo 12.

Ce niveau maximal autorisé correspond encore plus précisément à un niveau d'eau au-delà duquel le réservoir intermédiaire 16 ne pourrait plus recevoir et stocker l'eau s'écoulant pendant la durée prédéterminée de lavage de main suite à l'actionnement de l'organe de commande du lavabo 12.

L'unité de traitement 28 est configurée pour commander le passage du système de récupération 10 du mode nominal d'alimentation en eau grise du réservoir intermédiaire 16 à la séquence de vidange 110.

Lors de l'étape de vidange 114, l'unité de traitement 28 est configurée pour commander le passage à la configuration fermée de la valve d'alimentation 60, de la valve de chasse 88 et de la valve d'évacuation d'air 80, puis le passage à la configuration ouverte de la valve de pressurisation 72 et de la valve de rebut 62.

De préférence, l'unité de traitement 28 commande le passage de la configuration fermée à la configuration ouverte de la valve de rebut 62 après un temps minimal de montée en pression du réservoir intermédiaire 16, pris à partir du passage de la valve de pressurisation 72 à la configuration ouverte. Ce temps minimal est par exemple prédéterminé et stocké dans la mémoire de l'unité de traitement 28.

L'eau contenue dans le réservoir intermédiaire 16 s'écoule alors par la valve de rebut 62, à travers le conduit d'eau usée 68, puis dans le réservoir d'eau usée 9C.

Par la suite, l'unité de traitement 28 est configurée pour commander le retour 116 au mode nominal d'alimentation en eau grise. Plus précisément, l'unité de traitement 28 est configurée pour commander le passage de la valve de pressurisation 72 et de la valve de rebut 62 à la configuration fermée, puis le passage de la valve d'alimentation 60 et de la valve d'évacuation d'air 80 à la configuration ouverte.

Le retour 116 au mode nominal d'alimentation en eau grise est par exemple commandé après un temps minimal de vidange du réservoir intermédiaire 16, pris à partir du passage de la valve de rebut 62 à la configuration ouverte. Alternativement, le retour au mode nominal d'alimentation en eau grise est par exemple commandé après que le niveau d'eau dans le réservoir intermédiaire 16, mesuré par le capteur de niveau d'eau 56, atteint un niveau prédéterminé de fin de vidange.

L'unité de traitement 28 est de préférence configurée pour commander également une séquence de débouchage 118 du conduit d'eau grise 58 vers le bassin de réception d'eau grise 32, illustrée sur la figure 2.

La séquence de débouchage 118 est destinée à déboucher le lavabo 12 ou le conduit d'eau grise 58.

La séquence de débouchage 118 comprend une étape 120 de déclenchement, une étape d'expulsion 122, puis par exemple une étape 124 de retour au mode nominal d'alimentation en eau grise.

Pour ce faire, le système de récupération 10 comprend aussi de préférence un système de commande de débouchage 92. Le système de commande de débouchage 92 est actionnable par l'utilisateur, est configuré pour générer un signal de commande de déclenchement d'un débouchage suite à l'actionnement. Le système de commande 92 comprend par exemple un organe de commande manuellement actionnable par l'utilisateur. L'organe de commande est par exemple un bouton.

La séquence de débouchage 118 est par exemple déclenchée à la réception, par l'unité de traitement 28, d'un signal de commande de déclenchement d'un débouchage fourni par le système de commande de débouchage 92, suite à son actionnement par un utilisateur de l'installation sanitaire 8.

L'unité de traitement 28 est configurée pour commander le passage du système de récupération 10 du mode nominal à la séquence de débouchage 118.

Au cours de l'étape d'expulsion 122, l'unité de traitement 28 est configurée pour commander le système de pressurisation 20, la valve d'alimentation 60, la valve de chasse 88 et la valve d'évacuation d'air 80.

L'étape d'expulsion 122 comprend au moins un cycle d'expulsion comprenant une montée en pression et une évacuation d'air par la valve d'alimentation 60.

De préférence, l'étape d'expulsion 122 comprend la répétition d'un nombre prédéterminé d'un tel cycle d'expulsion, le nombre prédéterminé étant avantageusement supérieur ou égal à deux.

Lors de la montée en pression, l'unité de traitement 28 est configurée pour commander le passage à la configuration fermée de la valve d'alimentation 60, de la valve de chasse 88 et de la valve d'évacuation d'air 80 ; puis, lors l'évacuation d'air, l'unité de traitement 28 est configurée pour commander le passage à la configuration ouverte de la valve de pressurisation 72, puis le passage à la configuration ouverte de la valve d'alimentation 60.

De préférence, l'unité de traitement 28 commande le passage de la configuration fermée à la configuration ouverte de la valve d'alimentation 60 après un temps minimal de montée en pression du réservoir intermédiaire 16, pris à partir du passage de la valve de pressurisation 72 à la configuration ouverte. Ce temps minimal est par exemple prédéterminé et stocké dans la mémoire de l'unité de traitement 28.

En particulier, le conduit d'eau grise 58 reçoit du fluide sous pression du réservoir intermédiaire 16, ce qui permet de faciliter une opération de maintenance d'un opérateur. Un bouchon sortirait ainsi par l'évacuation d'eau 34 du bassin de réception et serait enlevé par l'opérateur.

Il n'est ainsi pas nécessaire de démonter manuellement l'une quelconque des pièces du système. Cela réduit les risques de fuite dans le système, car le débouchage ne requière plus de remontage.

Chaque cycle d'expulsion comprend ultérieurement le passage de la valve d'alimentation 60 à la configuration fermée, avant un nouveau cycle d'expulsion.

Par la suite, l'unité de traitement 28 est configurée pour commander le retour 124 au mode nominal d'alimentation en eau grise. Plus précisément, l'unité de traitement 28 est configurée pour commander le passage de la valve de pressurisation 72 et de la valve de rebut 62 à la configuration fermée, puis le passage de la valve d'alimentation 60 et de la valve d'évacuation d'air 80 à la configuration ouverte.

Le retour 124 au mode nominal d'alimentation en eau grise est par exemple commandé à la fin du dernier cycle d'expulsion de la répétition.

En variante ou en complément, le réservoir intermédiaire 16 peut être rechargé en eau en commandant le robinet 30 du lavabo 12. Dans ce cas, le système de recharge 26 en eau du réservoir intermédiaire 16 comprend aussi le système d'alimentation 18 du réservoir intermédiaire 16 en eau grise provenant du lavabo. De plus, le système de recharge 26 en eau comprend le robinet 30, l'unité de traitement 28 étant alors configurée pour commander le robinet 30 pour autoriser l'écoulement de l'eau par le robinet 30.

Dans une autre variante, le système de récupération 10 est dépourvu de valve de rebut 62, la séquence de vidange 110 est alors commandée au moins par le passage de la valve de chasse 88 à la configuration ouverte.

Le mode d'utilisation et les avantages du système de récupération 10 résultent directement de ce qui précède.

Le système de récupération 10 est fiable, notamment en limitant le nombre de composants, par exemple aucun réservoir supplémentaire n'est présent dans le conduit d'eau de chasse 86 et aucune pompe n'est présente pour provoquer l'écoulement de l'eau vers la cuvette 36. Une maintenance plus simple est ainsi assurée tout en proposant un système de récupération d'eau provenant du lavabo 12, ce qui permet de récupérer l'eau grise du lavabo 12 pour limiter l'utilisation d'eau au sein du véhicule 6.

La présence du conduit d'évacuation d'air 78 permet de dépressuriser le réservoir intermédiaire 16.

La grande contenance du réservoir intermédiaire 16 permet de récupérer et stocker l'eau usée de plusieurs lavages de main avant de devoir opérer à une séquence de vidange 110, limitant ainsi la perte d'eau utilisable pour une séquence de chasse d'eau 100.

La présence du capteur d'eau permet d'assurer un bon fonctionnement à tout instant du système de récupération 10 en vidangeant le réservoir intermédiaire 16 s'il est trop plein et en le remplissant à l'aide de la source d'eau s'il n'y a pas assez d'eau pour une séquence de débouchage 118 et/ou une séquence de chasse d'eau 100.

## Revendications

1. Système de récupération d'eau grise (10) pour une installation sanitaire (8) d'un véhicule (6), comportant :
- un lavabo (12) comprenant un bassin de réception d'eau grise (32), le bassin de réception d'eau grise (32) comportant une évacuation d'eau (34) ;
- un réservoir intermédiaire (16) comportant une entrée d'alimentation (44) en eau grise, une sortie d'eau grise (46), et une entrée de pression pneumatique (48) ;
- un système d'alimentation (18) du réservoir intermédiaire (16) en eau grise provenant du lavabo, le système d'alimentation (18) comprenant un conduit d'eau grise (58) et une valve d'alimentation (60), le conduit d'eau grise (58) reliant l'évacuation d'eau (34) du bassin de réception à l'entrée d'alimentation (44) en eau grise du réservoir intermédiaire (16);
- un système de pressurisation (20) du réservoir intermédiaire (16) comprenant un conduit de pressurisation (70) et une valve de pressurisation (72), le conduit de pressurisation (70) étant relié à l'entrée de pression pneumatique (48) et propre à être raccordé à une source d'air comprimé ;
- un système de distribution d'eau de chasse (24) comprenant un conduit d'eau de chasse (86) et une valve de chasse (88), le conduit d'eau de chasse (86) étant relié à la sortie d'eau grise (46) du réservoir intermédiaire (16) et étant propre à être raccordé à au moins une sortie de chasse d'eau (37) d'une cuvette (36) de toilette ;
**caractérisé en ce que** le réservoir intermédiaire (16) comprend en outre une sortie d'évacuation d'air (50), le système de récupération (10) comprenant aussi un système d'évacuation d'air (22) du réservoir intermédiaire (16), le système d'évacuation d'air (22) comprenant un conduit d'évacuation d'air (78) et une valve d'évacuation d'air (80), le conduit d'évacuation d'air (78) étant propre à relier la sortie d'évacuation d'air (50) du réservoir intermédiaire (16) à la pression atmosphérique,
le système de récupération (10) comprenant en outre une unité de traitement (28), l'unité de traitement (28) étant configurée pour commander la mise en oeuvre d'au moins une séquence de chasse d'eau (100), au cours de laquelle l'unité de traitement (28) commande au moins le système de pressurisation (20), la valve d'alimentation (60), la valve de chasse (88) et la valve d'évacuation d'air (80).

2. Système de récupération (10) selon la revendication 1, dans lequel les valve d'alimentation (60), valve de chasse (88), valve de pressurisation (72) et valve d'évacuation d'air (80) sont chacune respectivement propres à présenter au moins une configuration ouverte au passage de fluide et une configuration fermée au passage de fluide, et, au cours de la séquence de chasse d'eau (100), l'unité de traitement (28) commande le passage de la valve d'alimentation (60) et de la valve d'évacuation d'air (80) à la configuration fermée, puis le passage de la valve de pressurisation (72) et de la valve de chasse (88) à la configuration ouverte.

3. Système de récupération (10) selon la revendication 1 ou 2, dans lequel le réservoir intermédiaire (16) comprend aussi un capteur de niveau d'eau (56) propre à mesurer un niveau d'eau dans un volume intérieur de stockage (54) du réservoir intermédiaire (16), l'unité de traitement (28) étant configurée pour commander la mise en oeuvre de ladite séquence de chasse d'eau (100) en fonction d'un niveau d'eau mesuré par le capteur de niveau d'eau (56).

4. Système de récupération (10) selon la revendication 3, dans lequel le réservoir intermédiaire (16) comporte une entrée d'eau de recharge (52) et le système de récupération (10) comprend aussi un système de recharge (26) en eau du réservoir intermédiaire (16), le système de recharge (26) comprenant un conduit de recharge (82) et une valve de recharge (84), le conduit de recharge (82) étant relié à l'entrée d'eau de recharge (52) du réservoir intermédiaire (16) et propre à être raccordé à une source d'eau de recharge (9B) ; et, au cours de la séquence de chasse d'eau (100), l'unité de traitement (28) est configurée pour commander en outre la valve de recharge (84) en fonction d'un niveau d'eau mesuré par le capteur de niveau d'eau (56), pour remplir le réservoir intermédiaire (16) si le niveau d'eau mesuré par le capteur de niveau d'eau (56) est inférieur à un niveau d'eau minimal prédéterminé.

5. Système de récupération (10) selon l'une quelconque des revendications 1 à 4, dans lequel le réservoir intermédiaire (16) comprend aussi un capteur de niveau d'eau (56) propre à mesurer un niveau d'eau dans un volume intérieur de stockage (54) du réservoir intermédiaire (16), le système d'alimentation (18) comprend aussi un conduit d'eau usée (68) relié au réservoir intermédiaire (16) et une valve de rebut (62), l'unité de traitement (28) étant configurée pour commander la mise en oeuvre d'au moins une séquence de vidange (110) du réservoir intermédiaire (16), au cours de laquelle l'unité de traitement (28) commande au moins le système de pressurisation (20), la valve de rebut (62), la valve d'alimentation (60), la valve d'évacuation d'air (80) et la valve de chasse (88), la séquence de vidange (110) étant commandée en fonction d'un niveau d'eau mesuré par le capteur de niveau d'eau (56).

6. Système de récupération (10) selon la revendication 5, dans lequel les valve d'alimentation (60), valve de chasse (88), valve de pressurisation (72), valve d'évacuation d'air (80) et valve de rebut (62) sont chacune respectivement propres à présenter au moins une configuration ouverte au passage de fluide et une configuration fermée au passage de fluide, et, au cours de la séquence de vidange (110), l'unité de traitement (28) commande le passage à la configuration fermée de la valve d'alimentation (60), de la valve de chasse (88) et de la valve d'évacuation d'air (80), puis le passage à la configuration ouverte de la valve de pressurisation (72) et de la valve de rebut (62).

7. Système de récupération (10) selon l'une quelconque des revendications précédentes, dans lequel l'unité de traitement (28) est configurée pour commander la mise en oeuvre d'au moins une séquence de débouchage (118) du conduit d'eau grise (58) vers le bassin de réception d'eau grise (32), au cours de laquelle l'unité de traitement (28) commande au moins le système de pressurisation (20), la valve d'alimentation (60), la valve de chasse (88) et la valve d'évacuation d'air (80).

8. Système de récupération (10) selon la revendication 7, dans lequel les valve d'alimentation (60), valve de chasse (88), valve de pressurisation (72) et valve d'évacuation d'air (80) sont chacune respectivement propres à présenter au moins une configuration ouverte au passage de fluide et une configuration fermée au passage de fluide, et, au cours de la séquence de débouchage (118), l'unité de traitement (28) commande le passage à la configuration fermée de la valve d'alimentation (60), de la valve de chasse (88) et de la valve d'évacuation d'air (80), puis le passage à la configuration ouverte de la valve de pressurisation (72), puis le passage à la configuration ouverte de la valve d'alimentation (60).

9. Système de récupération (10) selon l'une quelconque des revendications précédentes, dans lequel le réservoir intermédiaire (16) constitue l'unique réservoir de stockage d'eau qui est propre à alimenter la cuvette (36) de toilette pour une séquence de chasse d'eau (100) et/ou dans lequel le système de distribution d'eau de chasse (24) est dépourvu de réservoir interposé et/ou de pompe hydraulique.

10. Véhicule (6), comportant une installation sanitaire (8) comprenant un système de récupération (10) selon l'une quelconque des revendications précédentes, le véhicule (6) comprenant en outre une conduite pneumatique (9A) d'air comprimé, le système de pressurisation (20) étant connecté à la conduite pneumatique (9A).
